# EUROPÄISCHE PATENTSCHRIFT

(11) **EP 4 282 394 B1**
(45) Veröffentlichungstag und Bekanntmachung des Hinweises auf die Patenterteilung: **25.09.2024**
(21) Anmeldenummer: 22174943.5
(22) Anmeldetag: 23.05.2022
(51) Int. Cl.: A61J 3/07

(54) **DOSIERVORRICHTUNG FÜR MIKROTABLETTEN**
METERING DEVICE FOR MICROTABLETS
DISPOSITIF DE DOSAGE POUR MICROCOMPRIMES

(43) Veröffentlichungstag der Anmeldung: 29.11.2023
(73) Patentinhaber: Harro Höfliger Verpackungsmaschinen GmbH, 71573 Allmersbach im Tal (DE)
(72) Erfinder: Weigel, Marco, 71573 Allmersbach im Tal (DE); Weigle, Marlon, 71573 Allmersbach im Tal (DE)
(74) Vertreter: Zurhorst, Stefan

(56) Entgegenhaltungen:
- EP-A1- 0 890 513
- DE-U1- 202016 000 442
- GB-A- 1 089 747
- US-A- 5 439 138
- US-B2- 7 210 507

## Beschreibung

Die Erfindung betrifft eine Dosiervorrichtung mit den Merkmalen nach dem Oberbegriff des Anspruchs 1.

Bei der Dosierung von insbesondere pharmazeutischen Präparaten werden Produkte in Form von Pulvern, Granulaten, Pellets oder dergleichen im Regelfall volumetrisch abgemessen und als abgemessene Einheit einem Zielbehälter beispielsweise in Form einer Steckkapsel zugeführt. Die volumetrische Dosierung kann über Walzendosierer, Schieberdosierer oder dergleichen vorgenommen werden, in welchen volumetrisch bestimmte Dosierkammern ausgebildet sind. Oberhalb solcher Dosiereinheiten befindet sich ein Zufuhr- oder Zwischenbehälter, in dem ein bestimmter Produktvorrat bereitgestellt wird. Im Boden des Zufuhrbehälters befinden sich Transferöffnungen, durch die hindurch das Produkt in die Dosierkammern gelangt. Das Volumen einer solchen Dosierkammer gibt das Volumen der abzumessenden Teilmenge des Produkts vor, welche dann aus der Dosierkammer in den Zielbehälter überführt wird.

Bei dem vorstehend zusammengefassten Dosiervorgang wird der Umstand genutzt, dass die genannten Pulver, Granulate oder Pellets als Schüttgut eine gewisse Fließfähigkeit an den Tag legen, sodass sie vergleichbar zu einer Flüssigkeit durch die einzelnen Komponenten der Dosiervorrichtung quasi hindurchfließen.

In Unterscheidung hierzu werden andere Produkte wie Mikrotabletten üblicherweise nicht nach Volumen, sondern nach Stückzahl abgemessen. Über Dosiertrommeln oder Dosierräder wird eine vorbestimmte Stückzahl von Mikrotabletten bereitgestellt und dann in die Steckkapsel oder in einen anderen Zielbehälter eingefüllt. Die stückgenaue Dosierung ist mechanisch sehr anspruchsvoll. Bei einem mehrspurigen Dosier- und Füllbetrieb steigt die mechanische Komplexität mit der Anzahl der Spuren und ist beispielsweise für einen 12-spurigen Betrieb nur mit großen Schwierigkeiten umsetzbar.

Die im Prinzip viel einfachere volumetrische Dosierung war jedoch bislang auf Mikrotabletten nicht anwendbar, da die Mikrotabletten als Schüttgut nicht die erforderliche Fließfähigkeit wie Pulver, Granulate oder Pellets aufweisen. Ein Beispiel einer bekannten Anlage zeigt DE 202 016 000 442 U.

Der Erfindung liegt die Aufgabe zugrunde, eine gattungsgemäße volumetrische Dosiervorrichtung derart weiterzubilden, dass sie auch für die Dosierung von Mikrotabletten geeignet ist.

Diese Aufgabe wird durch eine Dosiervorrichtung mit den Merkmalen des Anspruchs 1 gelöst.

Die Erfindung basiert zunächst auf der Erkenntnis, dass Mikrotabletten, aufgrund des für ihre Herstellung eingesetzten Pressvorganges, umlaufende Kanten haben, die bei einer Verwendung als Schüttgut ein die Fließfähigkeit herabsetzendes, gegenseitiges Verkeilen begünstigen. In Unterscheidung dazu haben die einzelnen Partikel von Pulvern, Granulaten oder Pellets zumindest in grober Näherung eine sphärische Form, welche die Fließfähigkeit begünstigt. Eine weitere erfindungsgemäße Erkenntnis besteht darin, dass die Neigung zum Verkeilen nicht durch eine Erhöhung des Fließdruckes überwunden werden kann, sondern dass im Gegenteil ein hoher Fließdruck die Bildung von Produktbrücken begünstigt, welche ihrerseits den Fließvorgang unterbrechen. Darauf aufbauend ist nach der Erfindung vorgesehen, dass im Zufuhrbehälter zwischen der Einfüllöffnung und dem Behälterboden mindestens ein Rückhalteboden angeordnet ist, wobei der Rückhalteboden die Transferöffnungen im Behälterboden abdeckt, und wobei seitlich des Rückhaltebodens mindestens ein Durchgangsspalt für die Mikrotabletten gebildet ist. Es können mehrere solcher Rückhalteböden vorgesehen sein, zwischen denen Durchgangsspalte ausgebildet sind. Bevorzugt ist ein zentral im Zufuhrbehälter angeordneter Rückhalteboden vorgesehen, wobei zwei sich gegenüberliegende Ränder des Rückhaltebodens mit Abstand zu benachbarten Behälterwänden unter Bildung je eines Durchgangsspaltes positioniert sind.

Die hier verwendete Bezeichnung, dass es sich um eine Dosiervorrichtung für die volumetrische Dosierung von Mikrotabletten oder dergleichen handelt, bedeutet nicht, dass die Dosiervorrichtung ausschließlich für Mikrotabletten vorgesehen ist, sondern dass sie unter anderem auch für diesen Zweck eingesetzt werden kann. So ist es möglich, mit der gleichen Dosiervorrichtung je nach Bedarf Pulver, Granulate, Pellets oder eben auch Mikrotabletten als Schüttgut volumetrisch zu dosieren und abzufüllen.

Der erfindungsgemäße Rückhalteboden bewirkt, dass das von oben nachgefüllte Produkt zunächst auf den Rückhalteboden trifft und von dort durch den Durchgangsspalt auf den Boden des Zufuhrbehälters gelangt. Die auf dem Boden des Zufuhrbehälters sich verteilende Produktmenge ist jedoch durch den Rückhalteboden begrenzt. Es entsteht ein in der Höhe limitiertes Produktniveau, welches nach oben durch den Rückhalteboden gegen nachrückendes Material abgeschirmt wird. Das in der Höhe limitierte Produktniveau reduziert den durch das Produktgewicht erzeugten Pressdruck, was die Verkeilungsneigung insbesondere bei Mikrotabletten reduziert. Das Produkt insbesondere (aber nicht nur) in Form von Mikrotabletten erhält infolge des reduzierten Gewichtsdruckes eine erhöhte Fließfähigkeit, die eine störungsfreie volumetrische Dosierung ermöglicht.

Der Rückhalteboden kann jede geeignete Form haben und beispielsweise eine ebene, horizontale Platte sein. Bevorzugt ist der Rückhalteboden mit mindestens einer zum Durchgangsspalt hin geneigten Schrägfläche versehen. Die Schrägfläche begünstigt das Nachfließen des Produktes durch den Durchgangsspalt in dem Maße, wie unterhalb des Rückhaltebodens durch den laufenden Dosierbetrieb Produktmengen entnommen werden. Die präzise Aufrechterhaltung eines gewünschten und vorbestimmten Produktniveaus ist begünstigt. In einer weiteren bevorzugten Weiterbildung ist der Rückhalteboden angrenzend an den Durchgangsspalt mit einer Vertikalfläche versehen. Die Vertikalfläche gibt mit ihrem unteren Rand vergleichbar zum Prinzip der Vogeltränke die Höhe des Produktniveaus auf dem Behälterboden vor. Unabhängig davon kann die eigentliche Bodenfläche in Höhe und Neigungswinkel positioniert werden, sodass das Nachfließverhalten und das erzielte Produktniveau frei und unter Vermeidung gegenseitiger Beeinflussung eingestellt werden können.

Vorteilhaft weist die Dosiervorrichtung einen ersten Rüttelantrieb auf, welcher zumindest auf den Rückhalteboden und insbesondere auf die Baueinheit aus Zufuhrbehälter und Rückhalteboden einwirkt. Durch Wahl einer geeigneten Schwingungsform und Schwingungsintensität kann eine Fluidisierung des Produktes derart herbeigeführt werden, dass es in gewünschter Menge auf die Unterseite des Rückhaltebodens nachfließt, und dass es sich mit ausreichender Gleichmäßigkeit auf dem Behälterboden verteilt, um von dort durch die Transferöffnungen in die Dosierkammern zu gelangen.

Die Dosiereinheit kann in jeder geeigneten Form eines volumetrischen Dosierers ausgebildet sein. Bevorzugt ist die Dosiereinheit als Schieberdosierer mit einem Dosierschieber und mit einem auf den Dosierschieber einwirkenden Schiebeantrieb ausgebildet, wobei der Schiebeantrieb auch als Rüttelantrieb für den Dosierschieber ausgelegt ist. Der Schiebeantrieb übt also eine Doppelfunktion aus. Zum einen führt er den Dosiervorgang durch Hin- und Herbewegen des Dosierschiebers aus. Zum anderen bewirkt er durch eine schwingende Rüttelbewegung des Dosierschiebers eine Fluidisierung des eintretenden Produkts, sodass sichergestellt ist, dass sich die Dosierkammern vollständig und in der Menge reproduzierbar mit dem Produkt füllen.

Sinngemäß das Gleiche gilt auch für ein Übergabeelement der Dosiereinheit zur Übergabe der dosierten Teilmengen der Mikrotabletten aus den Dosierkammern in die Zielbehälter: Die Dosiereinheit umfasst vorteilhaft einen auf das Übergabeelement einwirkenden zweiten Rüttelantrieb, welcher durch die Fluidisierung des aus den Dosierkammern austretenden Produktes sicherstellt, dass dieses unterbrechungsfrei in die Zielbehälter gelangt. Hierfür hat es sich als zweckmäßig herausgestellt, dass der zweite Rüttelantrieb durch einen am Übergabeelement angebrachten pneumatischen Schwingungserreger gebildet ist, wobei das Übergabeelement in Wirkrichtung des pneumatischen Schwingungserregers elastisch federnd aufgehängt ist. Mit geringem mechanischem Aufwand ist eine wirksame und in ihren Parametern leicht anpassbare Schwingungsanregung erzielt.

Ein Ausführungsbeispiel der Erfindung ist nachfolgend anhand der Zeichnung näher erläutert. Es zeigen
- Fig. 1: in schematischer Querschnittsdarstellung eine erfindungsgemäß ausgeführte volumetrische Dosiervorrichtung mit einem Zufuhrbehälter und mit einem im Zufuhrbehälter angeordneten Rückhalteboden, und
- Fig. 2: in schematischer Längsschnittdarstellung das Übergabeelement nach Fig. 1 mit Einzelheiten eines eigenen pneumatischen Schwingungserregers.

Fig. 1 zeigt in einer schematischen Querschnittsdarstellung eine erfindungsgemäß ausgeführte Dosiervorrichtung 3 für die volumetrische Dosierung von Schüttgut insbesondere aus dem Bereich der Pharmazie oder der Nahrungsergänzungsmittel. Bei einem solchen Schüttgut handelt es sich um Pulver, Granulat, Pellets, Mikrotabletten 1 oder dergleichen. Im gezeigten Ausführungsbeispiel ist die Dosiervorrichtung gleichermaßen für die Dosierung von Pellets und von als Schüttgut weniger fließfähigen Mikrotabletten 1 ausgelegt, wobei hier der Einfachheit halber nachfolgend nur auf die Mikrotabletten 1 Bezug genommen wird. Neben der eigentlichen Dosierung der Mikrotabletten 1, also der volumetrischen Abmessung von Teilmengen davon, führt die Dosiervorrichtung 3 auch eine Übergabe dieser dosierten Teilmengen in Zielbehälter 2 aus. Als Zielbehälter 2 ist hier beispielhaft das geöffnete Unterteil einer Steckkapsel gezeigt, welches sich in einem Kapselsegment einer Kapselfüllmaschine befindet. Es kann sich aber auch um andere Zielbehälter wie Sachets, Stickpacks oder dergleichen handeln.

Die Dosiervorrichtung 3 umfasst eine Dosiereinheit 4 und einen in Gewichtskraftrichtung oberhalb der Dosiereinheit 4 angeordneten Zufuhrbehälter 6. Die Dosiereinheit 4 ist als Schieberdosierer mit einem Dosierschieber 16 und mit einem unmittelbar darunter positionierten Übergabeelement 18 ausgebildet. Im Dosierschieber 16 sind Paare von Dosierkammern 5 mit festgelegtem Volumen ausgebildet. Mittig darunter befindet sich im Übergabeelement 18 je ein Übergabekanal 22. Die Dosiereinheit 4 umfasst ferner einen nur schematisch angedeuteten Schiebeantrieb 17, welcher auf den Dosierschieber 16 zur Erzeugung einer zyklischen Hin- und Her-Bewegung in horizontaler Richtung entsprechend einem Doppelpfeil 24 relativ zum räumlich im Wesentlichen feststehenden Übergabeelement 18 einwirkt. Als Schiebeantrieb kommt hier ein Servoantrieb zum Einsatz. Die Richtung der Hin- und Her-Bewegung entspricht der Abstandsrichtung der beiden ein Paar bildenden Dosierkammern 5. Die Amplitude der Hin- und Her-Bewegung ist gleich dem genannten Abstand, wobei die Bewegung derart angepasst ist, dass abwechselnd eine der beiden Dosierkammern 5 in Überdeckung mit dem Übergabekanal 22 des feststehenden Übergabeelementes 18 gebracht wird.

Der Zufuhrbehälter 6 weist einen unteren Behälterboden 9 auf, der durch seitliche Behälterwände 8 eingefasst ist. Nach oben hin ist der Zufuhrbehälter 6 durch einen optionalen Deckel verschlossen, in welchem eine Einfüllöffnung 7 ausgebildet ist. Es kann aber auch zweckmäßig sein, auf den Deckel zu verzichten, wobei dann die Einfüllöffnung 7 durch die obere offene Seite des Zufuhrbehälters 6 gebildet ist. Das Füllgut bzw. das Schüttgut, hier also die Schüttung von Mikrotabletten 1 gelangt durch die obere Einfüllöffnung in den Zufuhrbehälter 6 und kommt auf dessen Behälterboden 9 zu liegen.

Im Behälterboden 9 ist für jedes Paar von Dosierkammern 5 je ein Paar von Transferöffnungen 10 ausgebildet. Der Abstand innerhalb eines Paares von Transferöffnungen 10 ist auf den Bewegungshub des Dosierschiebers 16 derart abgestimmt, dass abwechselnd je eine Dosierkammer 5 des Dosierschiebers 16 mit je einer Transferöffnung 10 im Behälterboden 9 in Überdeckung kommt. Hierbei gelangt eine Teilmenge der Mikrotabletten 1 aus dem Zufuhrbehälter 6 durch die Transferöffnung 10 in die jeweilige Dosierkammer 5 und füllt diese aus. Das Volumen der Dosierkammer 5 gibt die abzumessende bzw. die zu dosierende Teilmenge der Mikrotabletten 1 vor. Infolge eines Bewegungshubes des Dosierschiebers 16 entsprechend dem Doppelpfeil 24 gelangt nun die mit Mikrotabletten 1 vollständig gefüllte Dosierkammer 5 in Überdeckung mit dem Übergabekanal 22 im Übergabeelement 18. Die in der Dosierkammer 5 befindliche und dadurch volumetrisch abgemessene Teilmenge der Mikrotabletten 1 fällt nun nach unten aus der Dosierkammer 5 heraus und gelangt durch den Übergabekanal 22 in den Zielbehälter 2. Mit dem gleichen Bewegungshub des Dosierschiebers 16 wird die jeweils andere Dosierkammer 5 mit der jeweils anderen Transferöffnung 10 in Überdeckung gebracht, sodass sich diese andere Dosierkammer 5 in vorstehend beschriebener Weise mit Mikrotabletten 1 füllt, während die erste Dosierkammer 5 durch den Übergabekanal 22 entleert wird. Als Folge einer nachfolgenden, gegenläufigen Hubbewegung wird die zweite Dosierkammer 5 durch den Übergabekanal 22 in einen zugeordneten Zielbehälter 2 hinein entleert, während die erste Dosierkammer 5 erneut befüllt wird. Durch die zyklische Hin- und Her-Bewegung des Dosierschiebers 16 wird also abwechselnd je einer der beiden Dosierkammern 5 mit Mikrotabletten 1 befüllt, während die jeweils andere Dosierkammer 5 eines Paares davon in den zugehörigen Zielbehälter 2 entleert wird. In kurzer Zusammenfassung erfolgt eine volumetrische Dosierung von Mikrotabletten 1 oder dergleichen und eine Übergabe der dosierten Teilmengen davon in jeweils zugeordnete Zielbehälter 2.

Verfahren und Funktion der Vorrichtung wie vorstehend beschrieben setzen voraus, dass das abzufüllende Schüttgut ein ausreichendes Maß an Fließfähigkeit aufweist, was bei einigen Schüttgütern und insbesondere bei Mikrotabletten nicht ohne weiteres gegeben ist. Zur Unterstützung der gewünschten Fließfähigkeit ist gemäß der Erfindung im Zufuhrbehälter 6 zwischen der Einfüllöffnung 7 und dem Behälterboden 9 mindestens ein, hier genau ein Rückhalteboden 11 angeordnet. In Vertikal- bzw. Gewichtskraftrichtung deckt der Rückhalteboden 11 die Transferöffnungen 10 im Behälterboden 9 ab. Seitlich des Rückhaltebodens 11 befindet sich mindestens ein Durchgangsspalt 12 für die Mikrotabletten 1. Im gezeigten bevorzugten Ausführungsbeispiel ist der Rückhalteboden 11 bezogen auf die Seitenrichtung zentral, also mittig im Zufuhrbehälter 6 angeordnet, sodass zwei sich gegenüberliegende Ränder des Rückhaltebodens 11 mit Abstand zu den jeweils benachbarten Behälterwänden 8 positioniert sind. Infolge dieser Abstände befindet sich beidseitig des Rückhaltebodens je ein Durchgangsspalt 12.

In der gezeigten bevorzugten Ausführungsform ist der Rückhalteboden 11 mit mindestens einer zum Durchgangsspalt 12 hin geneigten Schrägfläche 13 und angrenzend an den Durchgangsspalt 12 mit einer Vertikalfläche 14 versehen. Aufgrund des Vorhandenseins von zwei Durchgangsspalten 12 ist der Rückhalteboden 11 hier spiegelsymmetrisch ausgestaltet mit insgesamt zwei Schrägflächen 13 und mit insgesamt zwei Vertikalflächen 14, wobei je eine Schrägfläche 13 zum jeweiligen Durchgangsspalt 12 hin geneigten ist, und wobei je eine Vertikalfläche 14 an den jeweiligen Durchgangsspalt 12 angrenzt. Die Vertikalflächen 14 schließen sich an äußere Seitenkanten der Schrägflächen 13 an und enden in Gewichtskraftrichtung nach unten in unteren Kanten 20.

Von oben durch die Einfüllöffnung 7 nachgeführtes Schüttgut in Form von Mikrotabletten 1 fällt nicht unmittelbar auf den Behälterboden 9, sondern trifft zunächst auf den Rückhalteboden 11. Unterstützt durch die Schrägflächen 13 "fließen" die Mikrotabletten 1 seitlich zum jeweiligen Durchgangsspalt 12, und gelangen dort hindurch auf den Behälterboden 9. Auf dem Behälterboden 9 verteilen sich die Mikrotabletten 1 unter Bildung eines Produktniveaus 21. Die Höhe des Produktniveaus 21 wird durch die Höhe bzw. vertikale Position der unteren Kanten 20 vorgegeben, ohne dass von oben nachgefüllte Mikrotabletten 1 darauf lasten. Die Höhe des Rückhaltebodens 11 bzw. seiner unteren Kanten 20 ist derart eingestellt, dass sich im Vergleich zum Fehlen eines Rückhaltebodens 11 ein in der Höhe verringertes und nicht variierendes Produktniveau 21 einstellt. In der Folge herrscht innerhalb der auf dem Behälterboden 9 verteilten Produktschüttung ein konstant gehaltener und im Betrag verringerter Gewichtskraftdruck, der eine gewünschte Fließfähigkeit der Mikrotabletten zulässt.

In Ergänzung dazu umfasst die Dosiervorrichtung 3 einen ersten Rüttelantrieb 15, welcher zumindest auf den Rückhalteboden 11 einwirkt. Im gezeigten bevorzugten Ausführungsbeispiel wirkt der erste Rüttelantrieb 15 auf die gesamte Baueinheit aus Zufuhrbehälter 6 und Rückhalteboden 11 ein, und versetzt diese entsprechend einem Doppelpfeil 23 in Schwingung. Darüber hinaus ist der Schiebeantrieb 17 zusätzlich auch als Rüttelantrieb für den Dosierschieber 16 ausgelegt und versetzt den Dosierschieber 16 bei Bedarf in Schwingung. Die Schwingung von Zufuhrbehälter 6, Rückhalteboden 11 und Dosierschieber 16 überträgt sich auf die in Kontakt damit stehende Menge von Mikrotabletten und führt dadurch eine Fluidisierung bzw. Steigerung der Fließfähigkeit unter Vermeidung von Verkeilung und Brückenbildung herbei. In Verbindung mit der oben beschriebenen Wirkung des Rückhaltebodens 11 führt die vibrierende Fluidisierung dazu, dass die als Schüttgut vorhandenen Mikrotabletten 1 aufgrund ihrer Gewichtskraft ihren Weg durch den Durchgangsspalt 12, die Transferöffnungen 10 und die Dosierkammern 5 in den jeweiligen Zielbehälter 2 finden.

Analog dazu ist auch das Übergabeelement 18 mit einem eigenen, zweiten Rüttelantrieb 19 versehen, wie es in Fig. 2 erkennbar ist. Fig. 2 zeigt dieses Übergabeelement 18 aus Fig. 1 als Einzelteil in einer seitlichen, gegenüber Fig. 1 um 90° gedrehten und teilweise geschnittenen Ansicht. Zunächst ist erkennbar, dass im Übergabeelement 18 mehrere, hier beispielhaft zwölf in einer Reihe angeordnete Übergabekanäle 22 ausgebildet sind. Analog dazu hat der Dosierschieber 16 (Fig. 1) eine entsprechende Anzahl von Paaren von Dosierkammern 5 (nicht dargestellt). Auch im Behälterboden 9 des Zufuhrbehälters 6 ist eine entsprechende Anzahl von Paaren von Transferöffnungen 10 ausgebildet, ebenso wie das oben erwähnte Kapselsegment eine entsprechende Anzahl von Aufnahmen für Kapselunterteile bzw. Zielbehälter 2 hat, sodass ein mehrspuriger, hier zwölfspuriger Parallelbetrieb möglich ist.

Das Übergabeelement 18 ist mittels mehrerer, hier mittels vier Federelementen 28 an einer räumlich fest fixierten Basis 27 derart befestigt, dass ein seitlicher Federweg in Richtung eines Doppelpfeiles 25 möglich ist, während das Übergabeelement 18 in allen anderen räumlichen Freiheitsgraden festgelegt ist. Der zweite Rüttelantrieb 19 ist als pneumatischer Schwingungserreger ausgebildet und fest mit Übergabeelement 18 verbunden. Im pneumatischen Schwingungserreger befindet sich eine nicht dargestellte Schwingmasse. Über einen Pneumatikanschluss 26 wird Druckluft eingespeist, welche die Schwingmasse in seitlich schwingende Bewegung entsprechend dem Doppelpfeil 25 versetzt. Die Schwingbewegung der Schwingmasse induziert in Richtung des Doppelpfeiles 25 eine Schwingbewegung des Übergabeelementes 18 in seiner elastisch federnden Lagerung, welche die Fluidisierung der aus den Dosierkammern 5 (Fig. 1) austretenden Mikrotabletten 5 beim Durchtritt durch die Übergabekanäle 22 aufrechterhält.

Insgesamt ist damit eine für den gezeigten volumetrischen Dosiervorgang ausreichende und durchgängige Fluidisierung des abzumessenden Schüttgutes auch dann sichergestellt, wenn als Schüttgut schwierig zu handhabende Produkte wie Mikrotabletten 1 abzufüllen sind.

## Patentansprüche

1. Dosiervorrichtung (3) für die volumetrische Dosierung von Mikrotabletten (1) oder dergleichen und zur Übergabe von dosierten Teilmengen davon in Zielbehälter (2), umfassend eine Dosiereinheit (4) mit volumetrisch bestimmten Dosierkammern (5) sowie einen in Gewichtskraftrichtung oberhalb der Dosiereinheit (4) angeordneten Zufuhrbehälter (6), wobei der Zufuhrbehälter (6) eine obere Einfüllöffnung (7), seitliche Behälterwände (8) und einen unteren Behälterboden (9) mit Transferöffnungen (10) zur Übergabe der Mikrotabletten (1) in die Dosierkammern (5) aufweist,
**dadurch gekennzeichnet, dass** im Zufuhrbehälter (6) zwischen der Einfüllöffnung (7) und dem Behälterboden (9) mindestens ein Rückhalteboden (11) angeordnet ist, wobei der Rückhalteboden (11) die Transferöffnungen (10) im Behälterboden (9) abdeckt, und wobei seitlich des Rückhaltebodens (11) mindestens ein Durchgangsspalt (12) für die Mikrotabletten (1) gebildet ist.

2. Dosiervorrichtung nach Anspruch 1,
**dadurch gekennzeichnet, dass** ein zentral im Zufuhrbehälter (6) angeordneter Rückhalteboden (11) vorgesehen ist, wobei zwei sich gegenüberliegende Ränder des Rückhaltebodens (11) mit Abstand zu benachbarten Behälterwänden (8) unter Bildung je eines Durchgangsspaltes (12) positioniert sind.

3. Dosiervorrichtung nach Anspruch 1 oder 2,
**dadurch gekennzeichnet, dass** der Rückhalteboden (11) mit mindestens einer zum Durchgangsspalt (12) hin geneigten Schrägfläche (13) versehen ist.

4. Dosiervorrichtung nach einem der Ansprüche 1 bis 3,
**dadurch gekennzeichnet, dass** der Rückhalteboden (11) angrenzend an den Durchgangsspalt (12) mit einer Vertikalfläche (14) versehen ist.

5. Dosiervorrichtung nach einem der Ansprüche 1 bis 4,
**dadurch gekennzeichnet, dass** die Dosiervorrichtung (3) einen ersten Rüttelantrieb (15) aufweist, welcher zumindest auf den Rückhalteboden (11) und insbesondere auf die Baueinheit aus Zufuhrbehälter (6) und Rückhalteboden (11) einwirkt.

6. Dosiervorrichtung nach einem der Ansprüche 1 bis 5,
**dadurch gekennzeichnet, dass** die Dosiereinheit (4) als Schieberdosierer mit einem Dosierschieber (16) und mit einem auf den Dosierschieber (16) einwirkenden Schiebeantrieb (17) ausgebildet ist, wobei der Schiebeantrieb (17) auch als Rüttelantrieb für den Dosierschieber (16) ausgelegt ist.

7. Dosiervorrichtung nach einem der Ansprüche 1 bis 6,
**dadurch gekennzeichnet, dass** die Dosiereinheit (4) ein Übergabeelement (18) zur Übergabe der dosierten Teilmengen der Mikrotabletten (1) aus den Dosierkammern (5) in die Zielbehälter (2) sowie einen auf das Übergabeelement (18) einwirkenden zweiten Rüttelantrieb (19) umfasst.

8. Dosiervorrichtung nach Anspruch 7,
**dadurch gekennzeichnet, dass** der zweite Rüttelantrieb (19) durch einen am Übergabeelement (18) angebrachten pneumatischen Schwingungserreger gebildet ist, wobei das Übergabeelement (18) in Wirkrichtung des pneumatischen Schwingungserregers elastisch federnd aufgehängt ist.

## Claims

1. Metering device (3) for the volumetric metering of micro-tablets (1) or the like and for transferring metered partial amounts of them into target containers (2), the metering device comprising a metering unit (4) with volumetrically specific metering chambers (5) and a feed container (6), which is disposed above the metering unit (4) in the direction of gravity, the feed container (6) having an upper filling opening (7), lateral container walls (8) and a lower container bottom (9) with transfer openings (10) for transferring the micro-tablets (1) into the metering chambers (5),
**characterized in that** at least one retaining bottom (11) is disposed in the feed container (6) between the filling opening (7) and the container bottom (9), the retaining bottom (11) covering the transfer openings (10) in the container bottom (9), and at least one through-gap (12) for the micro-tablets (1) being formed at the side of the retaining bottom (11).

2. Metering device according to claim 1,
**characterized in that** a retaining bottom (11) disposed centrally in the feed container (6) is provided, two opposite edges of the retaining bottom (11) being positioned at a distance from adjacent container walls (8) to form a respective through-gap (12).

3. Metering device according to claim 1 or 2,
**characterized in that** the retaining bottom (11) is provided with at least one inclined surface (13) which is inclined towards the through-gap (12).

4. Metering device according to one of claims 1 to 3,
**characterized in that** the retaining bottom (11) is provided with a vertical surface (14) adjacent to the through-gap (12).

5. Metering device according to one of claims 1 to 4,
**characterized in that** the metering device (3) has a first vibrating drive (15), which acts at least on the retaining bottom (11) and in particular on the structural unit of feed container (6) and retaining bottom (11).

6. Metering device according to one of claims 1 to 5,
**characterized in that** the metering unit (4) is in the form of a slide metering apparatus with a metering slide (16) and with a slide drive (17) acting on the metering slide (16), the slide drive (17) also being in the form of a vibrating drive for the metering slide (16).

7. Metering device according to one of claims 1 to 6,
**characterized in that** the metering unit (4) comprises a transfer element (18) for transferring the metered partial amounts of micro-tablets (1) from the metering chambers (5) into the target containers (2), and a second vibrating drive (19) acting on the transfer element (18).

8. Metering device according to claim 7,
**characterized in that** the second vibrating drive (19) is formed by a pneumatic vibration generator mounted on the transfer element (18), the transfer element (18) being suspended elastically resiliently in the direction of action of the pneumatic vibration generator.

## Revendications

1. Dispositif de dosage (3) destiné au dosage volumétrique de micro-comprimés (1) ou similaires et au transfert de quantités partielles dosées de ceux-ci dans des récipients cibles (2), ledit dispositif de dosage comprenant une unité de dosage (4) pourvue de chambres de dosage (5) à volumétrie déterminée et un récipient d'alimentation (6) disposé au-dessus de l'unité de dosage (4) dans la direction de la force de poids, le récipient d'alimentation (6) comportant une ouverture de remplissage supérieure (7), des parois de récipient latérales (8) et un fond de récipient inférieur (9) pourvu d'ouvertures de transfert (10) destinées à transférer les micro-comprimés (1) dans les chambres de dosage (5),
**caractérisé en ce qu'**au moins un fond de retenue (11) est disposé dans le récipient d'alimentation (6) entre l'ouverture de remplissage (7) et le fond de récipient (9), le fond de retenue (11) recouvrant les ouvertures de transfert (10) aménagées dans le fond de récipient (9), et au moins un espace de passage (12) destiné aux micro-comprimés (1) étant formé latéralement au fond de retenue (11).

2. Dispositif de dosage selon la revendication 1,
**caractérisé en ce qu'**un fond de retenue (11) est prévu qui est disposé au centre dans le récipient d'alimentation (6), deux bords opposés du fond de retenue (11) étant positionnés à distance de parois de récipient adjacentes (8) en formant chacun un espace de passage (12).

3. Dispositif de dosage selon la revendication 1 ou 2,
**caractérisé en ce que** le fond de retenue (11) est pourvu d'au moins une surface oblique (13) qui est inclinée vers l'espace de passage (12).

4. Dispositif de dosage selon l'une des revendications 1 à 3,
**caractérisé en ce que** le fond de retenue (11) est pourvu d'une surface verticale (14) adjacente à l'espace de passage (12).

5. Dispositif de dosage selon l'une des revendications 1 à 4,
**caractérisé en ce que** le dispositif de dosage (3) comporte un premier entraînement vibrant (15) qui agit au moins sur le fond de retenue (11) et en particulier sur l'unité structurelle comprenant le récipient d'alimentation (6) et le fond de retenue (11).

6. Dispositif de dosage selon l'une des revendications 1 à 5,
**caractérisé en ce que** l'unité de dosage (4) est conçue comme un doseur à tiroir comprenant un tiroir de dosage (16) et un entraînement coulissant (17) qui agit sur le tiroir de dosage (16), l'entraînement coulissant (17) étant également conçu comme un entraînement vibrant destiné au tiroir de dosage (16).

7. Dispositif de dosage selon l'une des revendications 1 à 6,
**caractérisé en ce que** l'unité de dosage (4) comprend un élément de transfert (18) destiné à transférer les quantités partielles dosées de micro-comprimés (1) depuis les chambres de dosage (5) jusque dans les récipients cibles (2) et un deuxième entraînement vibrant (19) qui agit sur l'élément de transfert (18).

8. Dispositif de dosage selon la revendication 7,
**caractérisé en ce que** le deuxième entraînement vibrant (19) est formé par un excitateur de vibrations pneumatique fixé à l'élément de transfert (18), l'élément de transfert (18) étant suspendu élastiquement dans la direction d'action de l'excitateur de vibrations pneumatique.
